# DEMANDE DE BREVET EUROPEEN

(11) **EP 1 074 809 A1**
(43) Date de publication de la demande: **07.02.2001**
(21) Numéro de dépôt: 00202601.1
(22) Date de dépôt: 20.07.2000
(51) Int. Cl.: F41A 17/06

(54) **Arme à feu pourvue d'un système d'autorisation**

(30) Priorité: 06.08.1999 BE 9900540
(71) Demandeur: FN HERSTAL, société anonyme, 4040 Herstal (BE)
(72) Inventeur: Gering, Armand, 4000 Liege (BE)
(74) Mandataire: Donné, Eddy

(57) **Abrégé**

L'invention concerne une arme à feu pourvue d'un système d'autorisation qui comprend un émetteur-récepteur (6) d'ondes untrasoniques monté sur l'arme, une unité (5) à porter par le tireur, comprenant des moyens (13) pour renvoyer un signal émis par l'émetteur-récepteur (6) susdit à ce dernier et un dispositif de contrôle (9) contrôlant le signal reçu par la partie réceptrice susdite, commandant un dispositif (10) pouvant empêcher le tir. Le système d'autorisation comprend un compteur de temps (7) pouvant compter le temps écoulé entre l'émission d'un signal par l'émetteur-récepteur (6) et sa réception par ce dernier et un dispositif de calcul (8) déterminant la distance parcourue par ce signal, le dispositif de contrôle (9) ne permettant le tir que lorsqu'il a reconnu le signal et qu'en plus la distance susdite est inférieure à un seuil déterminé.

## Description

L'invention concerne une arme à feu pourvue d'un système d'autorisation, l'arme comprenant un dispositif pouvant empêcher le tir, tandis que le système d'autorisation comprend un émetteur-récepteur monté sur l'arme, une unité à porter par le tireur comprenant des moyens pour renvoyer un signal émis par la partie émettrice de l'émetteur-récepteur susdit à la partie réceptrice de cet émetteur-récepteur et un dispositif de contrôle contrôlant le signal reçu par la partie réceptrice susdite et commandant le dispositif pouvant empêcher le tir, ce dernier empêchant effectivement le tir si le dispositif de contrôle ne reconnaît pas ce dernier signal comme celui d'un tireur autorisé.

Une telle arme, appelée souvent arme intelligente ou "smart gun", a pour but d'empêcher son utilisation par une personne non autorisée.

Une arme de ce genre est décrite dans le brevet américain no. 5.704.153. L'émetteur-récepteur monté sur l'arme est un émetteur-récepteur radio envoyant, par exemple au moment où la poignée de l'arme est prise, un signal radio de préférence codé, d'une fréquence déterminée de l'ordre de 900 MHz par exemple vers un transpondeur incorporé dans une bague portée par le tireur qui retourne ce signal au premier émetteur-récepteur.

Si ce dernier reçoit bien le signal correct et de puissance suffisante, il active une solénoïde qui déverrouille un élément de verrou du mécanisme de tir permettant ainsi au tireur de tirer.

Si dans les systèmes de codage traditionnels, la distance entre l'émetteur du signal codé et le récepteur n'a pas d'importance, il en va tout autrement avec une arme. En effet il n'est pas exceptionnel qu'un malfaiteur subtilise l'arme d'une personne autorisée. Il faut alors empêcher ce malfaiteur de tirer avec l'arme sur la personne autorisée.

Le principe de l'arme connue susdite et d'autres armes semblables utilisant des ondes électromagnétiques comme moyen d'identification de la personne autorisée dans les situations de ce genre est que, si l'arme est éloignée de cette personne portant les moyens pour renvoyer un signal, par exemple dans un anneau, la puissance du signal renvoyé à la partie réceptrice de l'émetteur-récepteur monté sur l'arme devient trop faible pour que le dispositif de contrôle puisse entrer en action.

Or la décroissance du signal n'est pas toujours uniquement influencée par la distance entre les moyens pour renvoyer un signal et l'émetteur-récepteur. Elle peut être influencée par la direction des antennes, l'état de la batterie fournissant le courant aux moyens susdits et à l'émetteur-récepteur, la présence d'objets métalliques etc.

Du fait de influences sudites de la direction des antennes, des perturbations électromagnétiques etc., il peut arriver que le tireur autorisé ne soit pas identifié alors que le moyen d'identification qu'il porte se trouve à la distance correcte de l'émetteur-récepteur monté sur l'arme. Le fonctionnement du système d'autorisation de ces armes n'est donc pas tout à fait fiable.

L'invention a pour but d'éviter cet inconvénient et de fournir une arme pourvue d'un système d'autorisation très fiable.

Ce but est atteint par le fait que l'émetteur-récepteur est un émetteur-récepteur d'ondes matérielles, et que le système d'autorisation comprend un compteur de temps pouvant compter le temps écoulé entre l'émission d'un signal par la partie émettrice de l'émetteur-récepteur et sa réception par la partie réceptrice de cet émetteur-récepteur et un dispositif de calcul déterminant la distance parcourue par ce signal à partir du temps mesuré, le dispositif de contrôle ne permettant le tir que lorsqu'il a reconnu le signal et qu'en plus la distance susdite est inférieure à un seuil déterminé.

La distance parcourue par le signal peut donc être déterminée avec précision. Cette distance est égale au double de la distance entre les moyens renvoyant un signal de l'unité à porter par le tireur et l'émetteur-récepteur monté sur l'arme. La distance maximale à laquelle l'arme peut se trouver de l'unité pour que le tir soit autorisé peut donc être utilisée comme condition supplémentaire, augmentant la sécurité du système d'autorisation.

Les ondes matérielles sont par exemple des ondes sonores, infra-sonores ou ultra-sonores.

Les moyens pour renvoyer un signal de l'unité à porter par le tireur sont de préférence montés dans un accessoire porté par le tireur, en particulier un bracelet, une bague, un pendentif, une boucle d'une ceinture, etc.

L'identification du tireur autorisé peut être déduite d'une fréquence spécifique du signal renvoyé par les moyens susdits, mais l'unité comprend de préférence des moyens de codage pouvant coder le signal renvoyé.

Le dispositif pouvant empêcher le tir peut comprendre un élément de commande électrique, comme un électro-aimant pouvant déconnecter une pièce du mécanisme de mise à feu de l'arme.

Pour plus de clarté, un exemple de mise en oeuvre de l'invention est décrit ci-après à titre illustratif et non restrictif, référence étant faite au dessin annexé, qui représente une coupe d'une partie d'une arme à feu pourvue d'un système d'autorisation selon l'invention.

L'arme dont une partie est représentée à la figure comprend une carcasse 1 dans laquelle un mécanisme de mise à feu est monté dont uniquement la détente 2 et une tringle de commande 3 reliée à la détente 2 sont represéntées.

Cette arme est pourvue d'un système d'autorisation de tir comprenant d'une part un dispositif électronique 4 monté sur l'arme, par exemple dans la carcasse 1, et une unité 5 à porter par le tireur.

Le dispositif électronique 4 comprend un émetteur-récepteur 6 d'ondes matérielles, c'est-à-dire des ondes ultrasons par exemple d'une fréquence de 40 kHz, qui est connecté à un compteur de temps 7 pouvant mesurer le temps entre l'émission d'un signal ultrasonique par la partie émettrice de cet émetteur-récepteur 6 et sa réception par la partie réceptrice de l'émetteur-récepteur 6.

Ce compteur de temps 7 est à son tour connecté à un dispositif de calcul 8 pouvant déterminer la distance parcourue par le signal ultrasonique à partir du temps mesuré par le compteur de temps 7.

Aussi bien l'émetteur-récepteur 6 que le dispositif de calcul 8 sont en liaison avec un dispositif de contrôle 9 qui commande un dispositif 10 pour empêcher le tir qui dans l'exemple donné est un élément de commande électrique 10A qui peut déconnecter le dispositif de mise à feu, par exemple un électro-aimant attirant la tringle de commande 3 pour interrompre la transmission mécanique entre la détente 2 et le percuteur.

Au lieu de déconnecter le dispositif de mise à feu, l'élément de commande 10A peut bloquer ce dispositif. Ainsi, dans une variante l'élément de commande électrique 10A peut actionner un arrêt empêchant le mouvement d'une pièce du mécanisme de mise à feu. Cet arrêt peut être formé par un noyau qui est entouré d'une solénoïde.

Le dispositif électronique 4 est alimenté par une source de courant 11 via un micro-interrupteur 12 commandé par la détente 2.

L'unité 5 consiste en des moyens 13 renvoyant un signal ultrasonique et des moyens de codage 14 y associés pour coder ce signal renvoyé.

Cette unité électronique 5 est incorporée dans un accessoire vestimentaire à porter par le tireur, de préférence un accessoire porté à courte distance de l'arme tenue en main par le tireur, dans l'exemple donné un bracelet 15. Dans des variantes, cette unité 5 peut être incorporée dans une bague, dans un pendentif ou dans une boucle de ceinture.

Le système d'autorisation de tir fonctionne comme suit:

Dès pression sur la détente 2 par le tireur, le micro-interrupteur 12 est fermé et le dispositif électronique 4 mis en action.

L'émetteur-récepteur 6 émet immédiatement un signal ultrasonique tandis que le compteur de temps 7 commence à compter.

Si le tireur porte le bracelet 15, le signal susdit est reçu par l'unité 5. Les moyens 13 pour renvoyer un signal renvoient ce signal sous forme codée, c'est-à-dire après codage par les moyens de codage 14 en fonction de l'identité du ou des tireurs autorisés à tirer.

Dès que la partie réceptrice de l'émetteur-récepteur 6 reçoit ce signal codé, le compteur de temps 7 s'arrête et le dispositif de calcul 8 détermine la distance parcourue par le signal à partir du temps mesuré, ce qui peut se faire avec grande précision. Ceci veut aussi dire que la distance entre l'émetteur-récepteur 6 et l'unité 4 est déterminée puisqu'elle est la moitié de la distance parcourue par le signal.

Cette mesure de distance est envoyée au dispositif de contrôle 9 qui vérifie si cette distance ne dépasse pas un seuil déterminé. La distance entre l'arme et le bracelet 15 ne peut par exemple pas excéder 20 cm.

En même temps le dispositif de contrôle 9 vérifie si le signal qui a été reçu de retour est codé de manière adéquate.

Si la distance ne dépasse pas le seuil et si en plus le dispositif de contrôle 9 reconnaît le code comme étant celui d'une personne autorisée, le système d'autorisa- tion permet le tir, ou en d'autres mots n'active pas le dispositif 10 pouvant empêcher le tir.

Si une des deux conditions n'est pas remplie, le dispositif de contrôle 9 commande le dispositif 10 de façon à empêcher effectivement le tir, par exemple alimente l'élément de commande électrique 10A qui déconnecte le dispositif de mise à feu.

Lorsque par exemple un malfaiteur a subtilisé l'arme du tireur autorisé et le tient visé, le dispositif de contrôle 9 reconnaîtra bien le signal mais la distance entre cette arme et l'unité 5 dans le bracelet 15 sera trop grande et le dispositif de contrôle 9 empêchera le malfaiteur de tirer.

Il est évident que l'invention n'est nullement limitée à l'exemple de réalisation décrit ci-avant et représentée au dessin annexé, mais que de nombreuses modifications peuvent être apportées à l'arme à feu décrite ci-avant sans pour autant sortir du cadre des revendications ci-jointes.

## Revendications

1. Arme à feu pourvue d'un système d'autorisation, l'arme comprenant un dispositif (10) pouvant empêcher le tir, tandis que le système d'autorisation comprend un émetteur-récepteur (6) monté sur l'arme, une unité (5) à porter par le tireur, comprenant des moyens (13) pour renvoyer un signal émis par la partie émettrice de l'émetteur-récepteur (6) susdit à la partie réceptrice de cet émetteur-récepteur (6) et un dispositif de contrôle (9) contrôlant le signal reçu par la partie réceptrice susdite, commandant le dispositif (10) pouvant empêcher le tir, ce dernier empêchant effectivement le tir si le dispositif de contrôle (9) ne reconnaît pas ce dernier signal comme celui d'un tireur autorisé, caractérisée en ce que l'émetteur-récepteur (6) est un émetteur-récepteur d'ondes matérielles, et que le système d'autorisation comprend un compteur de temps (7) pouvant compter le temps écoulé entre l'émission d'un signal par la partie émettrice de l'émetteur-récepteur (6) et sa réception par la partie réceptrice de cet émetteur-récepteur (6) et un dispositif de calcul (8) déterminant la distance parcourue par ce signal à partir du temps mesuré, le dispositif de contrôle (9) ne permettant le tir que lorsqu'il a reconnu le signal et qu'en plus la distance susdite est inférieure à un seuil déterminé.

2. Arme selon la revendication 1, caractérisée en ce que l'émetteur-récepteur (6) est un émetteur-récepteur d'ondes sonores, infra-sonores ou ultra-sonores.

3. Arme selon la revendication 1 ou 2, caractérisée en ce que les moyens (13) pour renvoyer un signal de l'unité (5) à porter par le tireur sont montés dans un accessoire à porter par le tireur, par exemple un bracelet (15), une bague, un pendentif ou une boucle de ceinture.

4. Arme selon l'une quelconque des revendications précédentes, caractérisée en ce que l'unité (5) à porter par le tireur comprend des moyens de codage (14) pouvant coder le signal renvoyé par les moyens (13) pour renvoyer un signal.

5. Arme selon l'une quelconque des revendications précédentes, caractérisée en ce que le système d'autorisation est connecté à un élément (12) commandé par la détente (2) de l'arme de manière à entrer en action au moment où la détente (2) est pressée.

6. Arme selon l'une quelconque des revendications précédentes, caractérisée en ce que le dispositif (10) pouvant empêcher le tir comprend un élément de commande électrique (10A) agissant sur le mécanisme de mise à feu et commandé par le dispositif de contrôle (9).

7. Arme selon la revendication 6, caractérisée en ce que l'élément de commande électrique (10A) est un élément pouvant déconnecter le dispositif de mise à feu.

8. Arme selon la revendication 7, caractérisée en ce que l'élément de commande électrique (10A) est un électro-aimant pouvant déconnecter une pièce du mécanisme de mise à feu de l'arme.
